# EUROPÄISCHE PATENTSCHRIFT

(11) **EP 1 843 121 B1**
(45) Veröffentlichungstag und Bekanntmachung des Hinweises auf die Patenterteilung: **27.08.2008**
(21) Anmeldenummer: 07004907.7
(22) Anmeldetag: 09.03.2007
(51) Int. Cl.: F41A 1/08, F42B 35/00

(54) **Munitionsprüfgerät**
Munition test device
Appareil de test de munition

(30) Priorität: 05.04.2006 DE 102006016352
(43) Veröffentlichungstag der Anmeldung: 10.10.2007
(73) Patentinhaber: Rheinmetall Waffe Munition GmbH, 40880 Ratingen (DE)
(72) Erfinder: Schneider, Hubert, 78661 Dietingen (DE)
(74) Vertreter: Dietrich, Barbara

(56) Entgegenhaltungen:
- DE-A1- 1 428 695
- DE-A1- 3 132 085
- DE-B3-0102005 020 18
- ANONYMOUS: "Rückstossfreie Maschinenkanone RMK 30" INTERNET ARTICLE, [Online] 29. Januar 2004 (2004-01-29), Seiten 1-3, XP002443540 Gefunden im Internet: URL:www.waffenhq.de/flugzeuge/rmk30.html> [gefunden am 2007-07-18]

## Beschreibung

Die Erfindung betrifft ein Munitionsprüfgerät für Mittelkaliber-Munition einer rückstoßfreien oder rückstoßarmen Maschinenkanone.

Bekannt ist ein Munitionsprüfgerät aus der DE 14 28 695 A1. Die Brauchbarkeit der Munition wird hierbei durch die Messung eines Höchstgasdruckes und die Ermittlung eines Trefferbildes in einer Versuchsreihe bestimmt. Vorgeschlagen wird, alle mit dem Waffenrohr beweglichen Anbauten wie auch den Gasdruckmessapparat so anzubringen, dass der gemeinsame Schwerpunkt in der Seelenachse des Rohres liegt, damit keine Querkräfte auf das Rohr beim Schuss einwirken können.

Eine weitere Munitionsprüfvorrichtung für die Ermittlung von beim Anfeuern der Munition im Messlauf auftretenden innenballistischen bzw. rohrspezifischen Kenngrößen beschreibt die DE 31 32 085 C2. Die Munitionsprüfvorrichtung besteht aus einem Aufnahmeblock für den Messlauf und ein Verschlusssystem, sowie einer Aufnahmevorrichtung für ein Messelement, welches seinen Messort an einer bestimmten Stelle im Messlauf oder Aufnahmeblock hat.

Mit der CH 629 891 A5 wird ein Munitionsprüfapparat mit einem piezoelektrischen Druckwandler offenbart.

Eine rückstoßfreie Maschinenkanone ist aus der XP 002 443 540 bekannt und besteht unter anderem aus einem Waffengehäuse mit einem Gastrichter, einer Art Laval- Düse, am Ende sowie einem Waffenrohr / Lauf. Die Munitionszuführung erfolgt von vorne in eine Revolverkammer einer Trommel. Bei einem für diese Kanone konzipierten Munitionsprüfgerät wird zur Bestückung des Gerätes mit einer Munition das im Messgerät eingebundene Patronenlager zwischen Rohr und Gastrichter quer zum Rohr verschoben, während der Gastrichter selbst fest stehend am Gehäuse verbleibt. Im Bereich zwischen Gehäuse und Trommel kann es dabei zur Leckage kommen, was sich insbesondere bei der Munitionsoptimierung nachteilig ist.

Die Erfindung stellt sich die Aufgabe, ein Munitionsprüfgerät aufzuzeigen, welches die mit der neu konzipierten Kanone verschießbare Munitionen prüfen kann.

Gelöst wird die Aufgabe durch die Merkmale des Patentanspruchs 1. Vorteilhafte Ausführungen sind in den Unteransprüchen aufgeführt.

Das erfindungsgemäße Munitionsprüfgerät besteht dabei hauptsächlich aus einem Gehäuse, das ein Rohr trägt, sowie einem horizontal oder vertikal bewegbaren Block, der das zum Rohr verstellbare Patronenlager umschließt und dieses samt dem Gastrichter bewegt. Bevorzugt befindet sich wenigstens ein Sensor, ein Gasdrucksensor, im mechanisch verstellbaren Block, wozu der Block eine entsprechende Messbohrung zur Aufnahme des Sensors besitzt. Dieser Sensor ist dabei zum Patronenlager hin ausgerichtet. Alternativ können auch wenigstens ein als auch mehrere Sensoren am oder im Messlauf vorgesehen werden.

In Weiterführung der Erfindung können durch diese einfache Konstruktion auf einfache Weise unterschiedlich lange Patronenlager in das Prüfgerät eingebunden werden.

Anhand eines Ausführungsbeispiels mit Zeichnung soll die Erfindung näher erläutert werden.

Es zeigt:
- Fig. 1: das Munitionsprüfgerät in Funktionsstellung,
- Fig. 2: das Munitionsprüfgerät in einer geöffneten Stellung,
- Fig. 3: das Munitionsprüfgerät mit einem anderen Patronenlager.

Fig. 1 zeigt die für die Erläuterung wesentlichen Elemente eines Munitionsprüfgerätes 1 in der Funktionsstellung, jedoch ohne Munition bzw. Patrone. Bezüglich eines möglichen Gesamtaufbaus des Munitionsprüfgerätes 1 wird auf die aus dem Stand der Technik bekannten Munitionsprüfgeräte verwiesen.

Das Munitionsprüfgerät 1 besitzt wenigstens ein Gehäuse 2, in dem ein Rohr 3 gelagert ist, sowie einen, vorzugsweise im Gehäuse 2 horizontal oder vertical geführten, bewegbaren Block 4, welcher ein Patronenlager 5 umfasst und trägt. Dazu weist das Gehäuse 2 eine Ausnehmung 2.1 auf, in welcher der Block 4 ruht. Mit dem Patronenlager 5 fest verbunden ist in diesem Ausführungsbeispiel ein für eine rückstoßfreie Maschinenkanone bekannter Gastrichter 6.

Im Block 4 eingebunden ist wenigstens ein Sensor 7, ein Gasdrucksensor. Dieser ist in diesem Ausführungsbeispiel in einer Messbohrung 8 im Block 4 angeordnet und zum Patronenlager 5 hin ausgerichtet.

Der Block 4 mit Patronenlager 5 und Gastrichter 6 wird vorzugsweise über einen mit dem Block 4 mechanisch verbundenen Mechanismus 9 horizontal oder vertical gegenüber dem Rohr 3 innerhalb der Ausnehmung 2.1 im Gehäuse 2 vorzugsweise angehoben und abgesenkt (Fig. 2). Die Verbindungsstelle des Mechanismus 9 liegt bevorzugt unterhalb des Blockes 4.

Durch dieses Verschieben wird das Patronelager 5 für das Bestücken des Patronenlagers 5 mit einer nicht näher dargestellten Patrone bzw. Munition zugänglich. Diese wird von vorne in das Patronenlager 5 eingebracht. Danach wird das Patronenlager 5 wieder zum Rohr 3 ausgerichtet und die Munition herkömmlich gezündet.

Der Mechanismus 9 kann in einer einfachsten Form eine Pleuelstange 9.1 sein, die mit einem Hebelsystem 9.2 zusammenwirkt und mittels welcher der Block 4 arretierbar in der geöffneten Stellung ist.

Der einfache Aufbau des Blockes 4 mit Patronenlager 5 ermöglicht die Nutzung des Munitionsprüfgerätes 1 für Munitionen unterschiedlicher Längen. Fig. 3 zeigt ein Patronenlager 5', welches im Vergleich zum Patronenlager 5 aus Fig. 1 und 2 länger ausgeführt ist.

Das Messen erfolgt herkömmlich. Der Gasdruckverlauf wird durch den Sensor 7 gemessen und diese Daten werden dann ausgewertet. Dazu ist eine nicht näher dargestellte Auswerteeinheit mit dem wenigstens einen Sensor 7 elektrisch verbunden.

## Patentansprüche

1. Munitionsprüfgerät (1) für Mittelkaliber-Munition einer rückstoßfreien oder rückstoßarmen Maschinenkanone mit einem Gehäuse (2), einem im Gehäuse (2) befindlichen Rohr (3), zu dem ein Patronenlager (5) ausgerichtet ist, welches zum Rohr (3) horizontal oder vertical bewegbar ist, **dadurch gekennzeichnet, dass** mit dem Patronenlager (5, 5') fest verbunden ein Gastrichter (6) mitbewegt wird.

2. Munitionsprüfgerät nach Anspruch 1, **dadurch gekennzeichnet, dass** das Patronenlager (5, 5') von einem Block (4) umschlossen ist, welcher vom Gehäuse (2) umgriffen und darin horizontal oder vertical geführt wird.

3. Munitionsprüfgerät nach Anspruch 1 oder 2, **dadurch gekennzeichnet, dass** unterschiedlich lange Patronenlager (5, 5') einsetzbar sind.

4. Munitionsprüfgerät nach einem der Ansprüche 1 bis 3, **dadurch gekennzeichnet, dass** im Block (4) wenigstens eine Messbohrung (8) vorgesehen ist, in welcher ein Sensor (7) eingebunden ist.

5. Munitionsprüfgerät nach Anspruch 4, **dadurch gekennzeichnet, dass** der Sensor (7) zum Patronenlager (5) hin ausgerichtet ist.

6. Munitionsprüfgerät nach einem der Ansprüche 1 bis 3, **dadurch gekennzeichnet, dass** wenigstens ein Messsensor im Bereich des Rohres (3) eingebunden ist.

7. Munitionsprüfgerät nach einem der vorgenannten Ansprüche, **dadurch gekennzeichnet, dass** das Verstellen des Patronenlagers (5) bzw. des Blockes (4) zum Rohr (3) durch einen Mechanismus (9) erfolgt.

8. Munitionsprüfgerät nach Anspruch 7, **dadurch gekennzeichnet, dass** die Verbindungsstelle zwischen Mechanismus (9) und Block (4) unterhalb des Blockes (4) liegt.

9. Munitionsprüfgerät nach Anspruch 7 oder 8, **dadurch gekennzeichnet, dass** der Mechanismus (9) eine Pleuelstange (9.1) umfasst, die mit einem Hebelsystem (9.2) zusammenwirkt, mittels welchem der Block (4) in der angehobenen Stellung arretierbar ist.

## Claims

1. Ammunition tester (1) for medium-calibre ammunition for a recoilless or low-recoil machine gun, having a housing (2), a barrel (3) which is located in the housing (2) and with which a firing chamber (5) is aligned, which can be moved horizontally or vertically with respect to the barrel (3), **characterized in that** a gas funnel (6) is firmly connected to the firing chamber (5, 5') and can be moved with it.

2. Ammunition tester according to Claim 1, **characterized in that** the firing chamber (5, 5') is surrounded by a block (4) which is clasped by the housing (2) and is guided horizontally or vertically therein.

3. Ammunition tester according to Claim 1 or 2, **characterized in that** firing chambers (5, 5') of different length can be used.

4. Ammunition tester according to one of Claims 1 to 3, **characterized in that** at least one measurement bore (8) is provided in the block (4), and a sensor (7) is included in the measurement bore (8).

5. Ammunition tester according to Claim 4, **characterized in that** the sensor (7) is aligned towards the firing chamber (5).

6. Ammunition tester according to one of Claims 1 to 3, **characterized in that** at least one measurement sensor is included in the area of the barrel (3).

7. Ammunition tester according to one of the abovementioned claims, **characterized in that** the firing chamber (5) and/or the block (4) is/are adjusted with respect to the barrel (3) by means of a mechanism (9).

8. Ammunition tester according to Claim 7, **characterized in that** the connecting point between the mechanism (9) and the block (4) is located underneath the block (4).

9. Ammunition tester according to Claim 7 or 8, **characterized in that** the mechanism (9) comprises a connecting rod (9.1) which interacts with a lever system (9.2) by means of which the block (4) can be locked in the raised position.

## Revendications

1. Appareil de test de munitions (1) pour des munitions de moyen calibre d'un canon de machine sans recul ou à faible recul, comprenant un boîtier (2), un tube (3) situé dans le boîtier (2), vers lequel est orientée une chambre à cartouches (5) qui peut se déplacer horizontalement ou verticalement vers le tube (3), **caractérisé en ce qu'**un entonnoir à gaz (6) est fixé à la chambre à cartouches (5, 5') et est entraîné en même temps que lui.

2. Appareil de test de munitions selon la revendication 1, **caractérisé en ce que** la chambre à cartouches (5, 5') est entourée par un bloc (4) qui est engagé circonférentiellement par le boîtier (2) et qui est guidé horizontalement ou verticalement dans celui-ci.

3. Appareil de test de munitions selon la revendication 1 ou 2, **caractérisé en ce que** l'on peut utiliser des chambres à cartouches (5, 5') de différentes longueurs.

4. Appareil de test de munitions selon l'une quelconque des revendications 1 à 3, **caractérisé en ce que** l'on prévoit dans le bloc (4) au moins un alésage de mesure (8) dans lequel est incorporé un capteur (7).

5. Appareil de test de munitions selon la revendication 4, **caractérisé en ce que** le capteur (7) est orienté vers la chambre à cartouches (5).

6. Appareil de test de munitions selon l'une quelconque des revendications 1 à 3, **caractérisé en ce qu'**au moins un capteur de mesure est incorporé dans la région du tube (3).

7. Appareil de test de munitions selon l'une quelconque des revendications précédentes, **caractérisé en ce que** le réglage de la chambre à cartouches (5) ou du bloc (4) par rapport au tube (3) s'effectue au moyen d'un mécanisme (9).

8. Appareil de test de munitions selon la revendication 7, **caractérisé en ce que** le point de connexion entre le mécanisme (9) et le bloc (4) se situe sous le bloc (4).

9. Appareil de test de munitions selon la revendication 7 ou 8, **caractérisé en ce que** le mécanisme (9) comprend une bielle (9.1), qui coopère avec un système de levier (9.2) au moyen duquel le bloc (4) peut être bloqué dans la position soulevée.
